# EUROPÄISCHE PATENTSCHRIFT

(11) **EP 1 231 365 B1**
(45) Veröffentlichungstag und Bekanntmachung des Hinweises auf die Patenterteilung: **20.04.2005**
(21) Anmeldenummer: 02001467.6
(22) Anmeldetag: 22.01.2002
(51) Int. Cl.: F01N 7/10, F01N 3/28

(54) **Vorrichtung zum Schutz eines Katalysators vor thermischer Überlastung**
Device for protecting a catalyst against thermal overload
Appareil pour la protection d'un pot catalytique contre une surcharge thermique

(30) Priorität: 02.02.2001 DE 10104750
(43) Veröffentlichungstag der Anmeldung: 14.08.2002
(73) Patentinhaber: Volkswagen AG, 38436 Wolfsburg (DE)
(72) Erfinder: Pott, Ekkehard, Dr., 38518 Gifhorn (DE); Zillmer, Michael, Dr., 38173 Sickte (DE)
(74) Vertreter: Frank, Gerhard, Dipl.-Phys.

(56) Entgegenhaltungen:
- DE-A- 19 905 032
- US-A- 4 206 178
- US-A- 5 351 483

## Beschreibung

Die Erfindung betrifft eine Vorrichtung zur Reinigung der von einer Brennkraftmaschine stammenden Abgase nach dem Oberbegriff des Anspruchs 1.

Moderne Kraftfahrzeuge verfügen in der Regel über wenigstens zwei Abgaskatalysatoren, wobei sich ein sogenannter Vorkatalysator häufig unmittelbar an den Abgaskrümmer anschließt. Je nach Geometrie des Abgaskrümmers kann es hierbei vorkommen, dass das aus einer Abgaszuleitung kommende Abgas im wesentlichen unverwirbelt auf die vordere Stimfläche des Vorkatalysators auftrifft. Man spricht hier von sogenannten "Schusskanälen".

Bei sehr hohen Katalysatortemperaturen und hohen Abgasmassenströmen kann die Ausbildung eines oder mehrerer solcher Schusskanäle zu Problemen führen. Die Ausbildung eines solchen Schusskanals führt dazu, dass das Abgas eines ausschiebenden Zylinders nur durch einen sehr kleinen Teil des Katalysators geleitet wird. Dadurch nimmt in der betroffenen Katalysatorzone die thermische Belastung, z.B. bei einer Vollast-Schub-Wechselbelastung, und die katalytische Umsetzung gegenüber dem Rest des Katalysators sehr stark zu und es kann zu einem lokalen Versagen der Katalysatormatrix kommen. Insbesondere bei sogenannten Metallkatalysatoren besteht die Gefahr, dass sich die Fügung der Folien untereinander auflöst, oder Washcoat- oder Trägermaterial ausbricht. Auch eine Umformung des Trägermaterials ist hierbei möglich.

Durch Wahl einer geeigneten Abgaskrümmergeometrie können diese Probleme grundsätzlich vermieden werden. Aus Bauraumgründen ist eine derartige Ausgestaltung des Abgaskrümmers jedoch nicht immer möglich.

Aus der gattungsbildenden US 4,206,178 ist es bekannt, im Sammelraum eines Katalysators einen Diffusor anzuordnen, der die vom Motor kommenden Abgase vor deren Auftreffen auf dem Wabenkörper verwirbelt. Der Diffusor ist hier in Form eines V-förmigen Bleches ausgestaltet, welches Bohrungen zum Durchtritt der Abgase aufweist. Mit dieser Vorrichtung lässt sich das oben dargelegte Problem zwar grundsätzlich lösen oder zumindest mildem, aufgrund der hier gewählten Geometrie wirkt der Diffusor jedoch sehr unspezifisch auf den gesamten Abgasstrom, was aufgrund der effektiven Verminderung des freien Querschnitts zu einer nicht unerheblichen Erhöhung des Strömungswiderstandes führt.

Die DE 199 05 032 A1 zeigt ein Abgassystem, bei dem im Sammelraum stromaufwärts des Wabenkörpers eine Lochblende mit einer im wesentlichen mittig angeordneten Durchtrittsöffnung angeordnet ist. Auch diese Vorrichtung wirkt unspezifsch auf den gesamten Abgasstrom und führt zu einer deutlichen Erhöhung des Strömungswiderstandes.

Eine ähnliche Vorrichtung zeigt die US 5,351,483, wobei hier jedoch nicht eine Lochblende mit einer zentralen Durchbrechung, sondem ein Lochblech mit vielen Löchem eingesetzt ist.

Hiervon ausgehend ist es Aufgabe der Erfindung, eine Vorrichtung zur Reinigung der von einer Brennkraftmaschine abstammenden Abgase dahingehend weiterzubilden, dass selektiv das von einer Abgaszuleitung kommende Abgas hinsichtlich seiner Strömung beeinflusst werden kann, wobei die Gesamterhöhung des Strömungswiderstandes möglichst gering sein soll.

Diese Aufgabe wird mit einer Vorrichtung mit den Merkmalen des Anspruchs 1 gelöst. Wie im Stand der Technik münden die von den einzelnen Zylindern einer Brennkraftmaschine kommenden Abgaszuleitungen in einen Sammelraum, an welchen sich der Katalysator anschließt. Innerhalb des Sammelraums ist nun wenigstens ein Strömungsleitelement angeordnet, welches den von einer Abgaszuleitung kommenden Abgasstrom aufweitet, bevor er auf der vorderen Stirnfläche des Katalysators auftrifft.

Vorteilhafte Ausgestaltungen ergeben sich aus den abhängigen Unteransprüchen.

Die Erfindung wird nun anhand eines Ausführungsbeispiels näher erläutert. Es zeigen:
- Figur 1: einen Längsschnitt durch eine erfindungsgemäße Vorrichtung,
- Figur 2: einen Querschnitt durch eine erfindungsgemäße Vorrichtung,
- Figur 3: einen Längsschnitt durch eine Vorrichtung gemäß dem Stand der Technik,
- Figur 4: einen Querschnitt durch eine Vorrichtung nach dem Stand der Technik.

Zur Verdeutlichung des vorliegenden Problems wird zunächst kurz auf den Stand der Technik eingegangen, wie er in den Figuren 3 und 4 dargestellt ist.

Vier Abgaszuleitungen 31,32,33,34 münden in den Sammelraum 20, an welchen sich der Katalysator 10 anschließt. Die Abgaszuleitungen und der Sammelraum 20 bilden zusammen den sogenannten Krümmer. Im vorliegenden Beispiel strömt das Abgas aus dem dritten Zylinder über die dritte Abgaszuleitung 33 im wesentlichen unverwirbelt durch den Sammelraum 20 auf die vordere Stirnfläche 10A des Katalysators 10. Durch den Sammelraum 20 strömt das Abgas in Form eines Schusskanals S. Hierdurch trifft das vom dritten Zylinder stammende Abgas innerhalb einer relativ kleinen Zone höchster Belastung Z auf den Katalysator 10 auf und unter ungünstigen Bedingungen kann es zu den oben beschriebenen Problemen, also zu einer lokalen Überlastung des Katalysators kommen. In ungünstigen Fällen können hierbei irreversible Schäden entstehen. Es kann auch vorkommen, dass die Abgase mehrerer Abgaszuleitungen solche hier beschriebenen Schusskanäle bilden; hierbei kommt es auf die Geometrie der gesamten Abgaszuleitung an.

Die Lösung des Problems ist in den Figuren 1 und 2 aufgezeigt. Hierbei wird davon ausgegangen, dass die Krümmergeometrie der entspricht, welche in den Figuren 3 und 4 dargestellt ist. Im konkreten Beispiel geht es also darum zu verhindern, dass das aus der dritten Abgaszuleitung 33 stammende Abgas die oben dargestellte katalysatorschädliche Wirkung ausübt.

Zwischen der Mündung der dritten Abgaszuleitung 33 und der vorderen Stirnfläche 10A des Katalysators 10 ist im Sammelraum 20 ein Strömungsleitelement 40 angeordnet. In diesem Ausführungsbeispiel ist das Strömungsleitelement 40 ein länglicher Ovalkörper mit elliptischem Querschnitt. Das Strömungsleitelement 40 ist mittels Stegen 42 an der Wand 20A des Sammelraums 20 befestigt.

Der aus der dritten Abgaszuleitung 33 kommende Abgasstrom wird von dem Strömungsleitelement 40 aufgeweitet, so dass die Fläche A, auf der der Abgasstrom auf der Stirnfläche 10A des Katalysators 10 auftrifft, gegenüber dem Zustand ohne Strömungsleitelement wesentlich vergrößert ist. Dadurch wird die lokale thermische Belastung des Katalysators verringert und eine Beschädigung desselben kann vermieden werden.

Die ideale Ausgestaltung des Strömungsleitelements ist in Abhängigkeit der Geometrie des Krümmers zu wählen. Es sind hierbei beispielsweise auch flügelartige Vorrichtungen denkbar, die in sich verdreht sein können und eine Strömungsablenkung zumindest eines Teils des Abgases ermöglichen. Ein Strömungsleitelement mit einem runden Querschnitt ist ebenfalls geeignet.

Die Wahl der Größe und der Lage des Strömungsleitelements 40 innerhalb des Sammelraums 20 stellt stets einen Kompromiss zwischen einer erstrebten maximalen Aufweitung des Abgasstromes und einem andererseits ebenfalls erstrebten minimalen Strömungswiderstand dar, da das Einbringen von Hindernissen in den Abgasstrom grundsätzlich die Motorleistung negativ beeinflussen. Die im folgenden angegebenen Dimensionierungen haben sich als vorteilhaft herausgestellt:

Der Sammelraum hat vorzugsweise ein Volumen, welches kleiner als 0,8 I, insbesondere kleiner als 0,5 I ist. Die Oberfläche des Strömungsleitelements ist vorzugsweise kleiner als 1000 mm², insbesondere kleiner als 500 mm², insbesondere kleiner als 350 mm² zu wählen. Der Abstand a des Strömungsleitelements 40 von der vorderen Stimfläche 10A des Katalysators 10 sollte kleiner als das 0,5-fache des Durchmessers d des zylindrischen Katalysators gewählt werden. Besonders vorzugsweise sollte der Abstand a zwischen dem 0,1-fachen und dem 0,25-fachen des Durchmessers des Katalysators 10 gewählt werden.

Es versteht sich von selbst, dass auch Fälle denkbar sind, in denen der Einsatz mehrerer Strömungsleitelemente sinnvoll sein kann. Dies ist insbesondere dann angezeigt, wenn die Geometrie des Abgaskrümmers derart beschaffen ist, dass die Abgase von mehr als einem Zylinder jeweils einen der oben dargestellten Schusskanäle ausbilden.

### BEZUGSZEICHENLISTE

- 10: Katalysator
- 10A: vordere Stirnfläche
- 20: Sammelraum
- 20A: Wand
- 31: erste Agbaszuleitung
- 32: zweite Abgaszuleitung
- 33: dritte Abgaszuleitung
- 34: vierte Abgaszuleitung
- 40: Strömungsleitelement
- 42: Steg
- S: Schusskanal des dritten Zylinders
- Z: Zone höchster Belastung

## Patentansprüche

1. Vorrichtung zur Reinigung der von einer Brennkraftmaschine stammenden Abgase mit einem Katalysator (10), einem sich stromaufwärts des Katalysators befindlichen Sammelraum (20), in den wenigstens zwei Abgaszuleitungen (31, 32, 33, 34) münden, wobei im Sammelraum (20) wenigstens ein Strömungsleitelement (40) angeordnet ist, **dadurch gekennzeichnet, dass** das Volumen des Sammelraumes (20) kleiner oder gleich 0,8 Liter ist und dass die Oberfläche des Strömungsleitelements (40) kleiner als 1000 mm² ist.

2. Vorrichtung nach Anspruch 1, **dadurch gekennzeichnet, dass** die Anzahl der Abgaszuleitungen größer oder gleich 4 ist.

3. Vorrichtung nach einem der vorangehenden Ansprüche, **dadurch gekennzeichnet, dass** das Strömungsleitelement (40) einen im Wesentlichen kreisförmigen oder ellipsoiden Querschnitt aufweist.

4. Vorrichtung nach einem der vorangehenden Anspruch, **dadurch gekennzeichnet, dass** die Oberfläche des Strömungsleitelements (40) kleiner als 500 mm², insbesondere kleiner als 350 mm² ist.

5. Vorrichtung nach einem der vorangehenden Ansprüche, **dadurch gekennzeichnet, dass** der Katalysator (10) eine im Wesentlichen zylindrische Form aufweist und dass der Abstand (a) des Strömungsleitelements (40) zur ihm zugewandten Stimfläche (10A) des Katalysators (10) weniger als das 0,5-fache des Durchmessers (d) der Stirnfläche (10A) des Katalysators (10) beträgt.

6. Vorrichtung nach Anspruch 6, **dadurch gekennzeichnet, dass** der Abstand (a) kleiner als das 0,25-fache aber größer als das 0,1-fache des Durchmessers (d) der Stirnseite (10A) des Katalysators (10) ist.

## Claims

1. Apparatus for cleaning the exhaust gases originating from an internal combustion engine, said apparatus having a catalytic converter (10), a collecting chamber (20) which is situated upstream of the catalytic converter, and into which chamber at least two exhaust gas supply pipes (31, 32, 33, 34) extend, at least one flow conducting element (40) being disposed in the collecting chamber (20), **characterised in that** the volume of the collecting chamber (20) is smaller than or equal to 0.8 litre, and **in that** the surface area of the flow conducting element (40) is smaller than 1000 mm².

2. Apparatus according to claim 1 , **characterised in that** the number of exhaust gas supply pipes is greater than or equal to 4.

3. Apparatus according to one of the preceding claims, **characterised in that** the flow conducting element (40) has a substantially circular or ellipsoidal cross-section.

4. Apparatus according to one of the preceding claims, **characterised in that** the surface area of the flow conducting element (4.0) is smaller than 500 mm², more especially smaller than 350 mm².

5. Apparatus according to one of the preceding claims, **characterised in that** the catalytic converter (10) has a substantially cylindrical shape, and **in that** the spacing (a) between the flow conducting element (40) and the end face (10A) of the catalytic converter (10) facing said flow conducting element is less than 0.5 times the diameter (d) of the end face (10A) of the catalytic converter (10).

6. Apparatus according to claim 6, **characterised in that** the spacing (a) is smaller than 0.25 times, but greater than 0.1 times, the diameter (d) of the end face (10A) of the catalytic converter (10).

## Revendications

1. Dispositif pour épurer les gaz d'échappement d'un moteur thermique au moyen d'un catalyseur (10) et une chambre d'accumulation (20) située en amont du catalyseur dans laquelle débouchent au moins deux conduits de gaz d'échappement (31, 32, 33, 34), dans lequel au moins un élément de guidage de l'écoulement (40) est disposé dans la chambre d'accumulation (20), **caractérisé en ce que** le volume de la chambre d'accumulation (20) est inférieur ou égal à 0,8 litre et que la surface supérieure de l'élément de guidage de l'écoulement (40) est inférieure à 1000 mm².

2. Dispositif selon la revendication 1 , **caractérisé en ce que** le nombre desdits conduits d'échappement est supérieur ou égal à 4.

3. Dispositif selon l'une des revendications précédentes, **caractérisé en ce que** l'élément de guidage de l'écoulement (40) présente une section sensiblement circulaire ou elliptique.

4. Dispositif selon l'une des revendications précédentes, **caractérisé en ce que** la surface supérieure de l'élément de guidage de l'écoulement (40) est inférieure à 500 mm², en particulier inférieure à 350 mm².

5. Dispositif selon l'une des revendications précédentes, **caractérisé en ce que** le catalyseur (10) a une forme sensiblement cylindrique et que la distance (a) de l'élément de guidage de l'écoulement (40), par rapport à la face frontale (10A) vers laquelle il est dirigé, du catalyseur (10) est inférieure à 0,5 fois le diamètre (d) de la surface frontale (10A) du catalyseur (10).

6. Dispositif selon la revendication 6, **caractérisé en ce que** la distance (a) est inférieure à 0,25 fois, mais supérieure à 0,1 fois, au diamètre (d) de la surface frontale (10A) du catalyseur (10).
